# EUROPÄISCHE PATENTSCHRIFT

(11) **EP 1 526 201 B1**
(45) Veröffentlichungstag und Bekanntmachung des Hinweises auf die Patenterteilung: **16.07.2008**
(21) Anmeldenummer: 04019997.8
(22) Anmeldetag: 24.08.2004
(51) Int. Cl.: D04B 27/24

(54) **Kettenwirkmaschine**
Warp knitting machine
Métier à tricoter chaîne

(30) Priorität: 21.10.2003 DE 10349417
(43) Veröffentlichungstag der Anmeldung: 27.04.2005
(73) Patentinhaber: Karl Mayer Textilmaschinenfabrik GmbH, 63179 Obertshausen (DE)
(72) Erfinder: Etges, Gerhard, 63179 Obertshausen (DE)
(74) Vertreter: Knoblauch, Andreas

(56) Entgegenhaltungen:
- DE-A- 10 107 809
- DE-B- 1 185 326
- DE-U- 29 811 470
- US-B1- 6 289 703

## Beschreibung

Die Erfindung betrifft eine Kettenwirkmaschine mit einem Maschinengestell und mindestens zwei Legebarren, die Legenadeln tragen und in Versatzrichtung bewegbar sind, wobei eine Grundposition der Legebarren quer zur Versatzrichtung veränderbar ist, wobei mindestens eine Legebarre an einem im Maschinengestell quer zur Versatzrichtung verlagerbaren Träger angeordnet ist, der durch einen Zentralantrieb positionierbar ist.

DE 101 07 809 A1 zeigt eine derartige Kettenwirkmaschine, bei der mehrere Legebarren an einem Träger angeordnet sind. Der Träger dieser Legebarren ist durch eine eine Linearführung aufweisende Antriebsvorrichtung quer zur Bewegungsbahn der Nadelbarre bewegbar.

Eine weitere Kettenwirkmaschine ist aus DE-PS 1 185 326 bekannt. Jede Legeschiene ist hierbei an mehreren Armen aufgehängt. Jeder Arm ist über ein Paar einseitig befestigter Bolzen an einem Tragarm befestigt, der wiederum auf einer Gehängewelle festgelegt ist. Ein Bolzen jedes Bolzenpaares ist zur Veränderung des seitlichen Legeschienenabstandes an seinem Arm exzentrisch drehbar und feststellbar angeordnet. Wenn der Abstand der Legenadeln geändert werden soll, dann muß man bei der entsprechenden Legebarre eine Änderung ihrer Winkellage vornehmen. Hierzu muß man an jedem Bolzen eine Mutter lösen, den Bolzen exzentrisch verdrehen und die Mutter dann wieder festziehen. Dies ist sehr aufwendig.

US 6,289,703 B1 beschreibt eine Raschelmaschine mit mehreren Legebarren, die an einem gemeinsamen Träger angeordnet sind. Der Träger wird bei einem Arbeitszyklus der Maschine um eine Achse verschwenkt. Die Höhenlage dieser Achse und damit der Abstand zwischen den Legenadeln und Wirknadeln kann mit Hilfe einer Einstelleinrichtung verändert werden.

Bei Wirkmaschinen mit zwei Wirknadelfonturen kann der Abstand der Nadelbarren verstellt werden, um bei einem Abstandsgewirke den Abstand zwischen den beiden Grundwarenbahnen vergrößern oder verringern zu können. Dadurch muß zumindest ein Teil der Legebarren dem geänderten Abstand der Arbeitsnadeln angepaßt werden, damit ein einwandfreies Zusammenwirken von Arbeitsnadeln und Lochnadeln beibehalten werden kann.

Die Legebarren sind vielfach an Legebarrenhebeln befestigt, die wiederum auf Gehängewellen geklemmt werden. Die Gehängewellen sind mit Lagerböcken an einer oder mehreren Traversen im Maschinengestell befestigt. Die Legebarrenhebel sind mit Legebarrenführungen versehen, in welchen die Legebarren aufgenommen werden. Die Legebarren führen zum Zweck der Musterung einen seitlichen Versatz parallel zur Arbeitsbreite durch. Weiterhin führen die Legebarren in der Regel eine Durchschwingbewegung während des Wirkprozesses durch. Dabei schwingen die an den Legebarren befestigten Lochnadeln durch die Gassen der Arbeitsnadeln. Die Durchschwingbewegung wird vielfach von einem Exzenter- oder Kurbeltrieb herbeigeführt, der sich im Maschinengestell befindet. Durch einen Stößel wird ein Maschinenhebel angesteuert, der mit mehreren Bohrungen versehen ist. Ein Gestänge verbindet den Maschinenhebel mit einem Ansteuerhebel, der auf die Gehängewelle geklemmt ist. Um die Grundposition der Legebarre und damit den Abstand der Legebarren zu verändern, kann das Verbindungsgestänge in eine von mehreren Bohrungen des Maschinenhebels gesteckt werden. Da in der Regel mehrere dieser Hebel auf der gesamten Arbeitsbreite der Kettenwirkmaschine verteilt sind, ist eine Abstandsverstellung der Legebarre auch hier sehr aufwendig.

Der Erfindung liegt die Aufgabe zugrunde, die Einstellung der Grundposition der Legebarren auf einfache Weise durchzuführen.

Diese Aufgabe wird bei einer Kettenwirkmaschine der eingangs genannten Art dadurch gelöst, daß zwei Legebarren jeweils an einem Träger angeordnet sind, wobei die Träger durch den Zentralantrieb gegensinnig bewegbar sind.

Über die Positionierung des Trägers läßt sich die Grundposition der Legebarre verändern. Diese Positionierung des Trägers läßt sich quasi mit einer einzigen Aktion durchführen, weil lediglich der Zentralantrieb in Betrieb genommen werden muß. Der Zentralantrieb wirkt auf den Träger insgesamt, so daß man mit relativ geringem Aufwand eine Verlagerung des Trägers näher zur Versatzrichtung bewirken kann. Durch eine derartige Verlagerung wird die Grundposition der Legebarre geändert. Damit kann auf einfache Weise die Grundposition der entsprechenden Legebarre an veränderte Positionen der Wirknadeln angepaßt werden. Wenn zwei Legebarren an jeweils einem Träger angeordnet sind, wobei die Träger durch den Zentralantrieb gegensinnig bewegbar sind, ist dies insbesondere bei doppelfonturigen Kettenwirkmaschinen von erheblichem Vorteil, die ein Abstandsgewirke herstellen. Hier werden bei einer Veränderung des Abstands des Abstandgewirkes die Arbeitsnadeln ebenfalls gegensinnig verstellt. Wenn man nun die Legenadeln entsprechend gegensinnig verstellen kann, dann wird eine Anpassung der Grundposition der Legenadeln an die Arbeitsnadelfontur vereinfacht. Durch die Ansteuerung des Zentralantriebes lassen sich dann zwei Legebarren gleichzeitig positionieren. Diese Positionierung erfolgt so, daß vorgegebene Randbedingungen automatisch eingehalten werden, beispielsweise eine symmetrische Anordnung der Legebarren.

Vorzugsweise ist der Träger als Traverse ausgebildet, die auf mindestens zwei Schlitten montiert ist, die auf Führungsschienen verschiebbar sind. Die Schienen verlaufen dann quer zur Versatzrichtung, also quer zur Arbeitsbreite der Kettenwirkmaschine. Wenn diese Schienen mit einem ausreichenden Abstand zueinander angeordnet sind, dann kann man die Ausrichtung der Traverse mit hoher Genauigkeit parallel zur Versatzrichtung beibehalten. Die Schlitten stellen dabei im Zusammenwirken mit den Schienen eine reibungsarme Bewegungsmöglichkeit für die Traverse zur Verfügung. Der Zentralantrieb kann also vergleichsweise schwach ausgebildet sein.

Bevorzugterweise weist der Zentralantrieb mindestens eine Gewindespindel auf, die in eine Gewindebuchse am Träger eingreift und zumindest in Richtung ihrer Längserstreckung ortsfest am Maschinengestell gehalten ist. Durch eine Drehbewegung der Gewindespindel in eine Richtung wird der Träger in eine erste Richtung verlagert. Wenn die Gewindespindel in die andere Richtung gedreht wird, dann wird der Träger in die entgegengesetzte Richtung verlagert. Da mit einer derartigen Gewindepaarung zwischen Gewindespindel und Gewindebuchse ein relativ großes Übersetzungsverhältnis verbunden ist, ist es einerseits möglich, die entsprechende Legebarre relativ genau zu positionieren. Andererseits ist für die Verlagerung der Legebarre mit ihrem Träger nur eine vergleichsweise geringe Kraft erforderlich.

Vorzugsweise weist die Gewindespindel zwei gegenläufig gerichtete Gewindeabschnitte auf, die in Gewindebuchsen an den Trägern mit entsprechend entgegengesetzt gerichteten Gewinden eingreifen. Wenn die Gewindespindel in eine Richtung gedreht wird, dann werden die beiden Träger aufeinander zu bewegt, so daß sich der Abstand der Legebarren verringert. Wenn die Gewindespindel in die andere Richtung gedreht wird, dann wird der Abstand zwischen den Trägern und den damit verbundenen Legebarren entsprechend vergrößert.

Vorzugsweise ist die Gewindespindel in einer im Maschinengestell fixierten Haupttraverse gelagert. Die Haupttraverse dient dann als Festanschlag und Fixpunkt.

Hierbei ist von Vorteil, wenn in Versatzrichtung verteilt mindestens zwei Gewindespindeln angeordnet sind, die über Verbindungsmittel synchron miteinander gekuppelt sind. Derartige Verbindungsmittel können beispielsweise Zahnräder oder Ketten sein, wobei sichergestellt ist, daß die Drehung einer Gewindespindel unmittelbar auf eine oder mehrere andere Gewindespindeln übertragen wird. Damit ist es möglich, den zur Abstützung der Legebarre verwendeten Träger in Breitenrichtung der Kettenwirkmaschine an mehreren Positionen mit Kraft zu beaufschlagen, um eine Verlagerungsbewegung zu bewirken. Damit wird das Risiko klein gehalten, daß der Träger bei einer Ansteuerung durch den Zentralantrieb seine Ausrichtung parallel zur Versatzrichtung verliert.

Die Erfindung wird im folgenden anhand eines bevorzugten Ausführungsbeispiels in Verbindung mit der Zeichnung näher beschrieben. Hierin zeigt:
- die einzige Figur: eine schematische Darstellung einer Kettenwirkmaschine.

Eine Kettenwirkmaschine 1 weist ein Maschinengestell 2 auf, in dem zwei Wirknadelbarren 3, 4 angeordnet sind. Ein Abstandsgewirke 5 ist zwischen den Wirknadelbarren 3, 4 zu erkennen.

Neben weiteren Wirkwerkzeugen 6, 7 weist die Wirkmaschine 1 Legenadeln in Form von Lochnadeln auf, die an sechs Legebarren 8-13 angeordnet sind. Hierbei sind jeweils zwei äußere Legebarren 8, 9 an Legebarrenhebeln 14 und die beiden anderen äußeren Legebarren 10, 11 an Legebarrenhebeln 15 angeordnet. Da die Legebarrenhebel 14, 15 in der Ansicht hintereinander angeordnet sind, ist jeweils nur ein Legebarrenhebel 14, 15 zu erkennen. Die Legebarren 8, 9 sind hauptsächlich der Wirknadelbarre 3 zugeordnet. Die Legebarren 8, 9 bzw. 10, 11 erzeugen hauptsächlich einen Warengrund. Die Legebarren 10, 11 sind hauptsächlich der Wirknadelbarre 4 zugeordnet. Die Legebarren 12, 13 dienen dazu, die Abstandsfäden des Abstandsgewirkes 5 zu legen.

Die Legebarren 8-13 sind in an sich bekannter Weise in Versatzrichtung bewegbar, d.h. senkrecht zur Zeichenebene. Ein hierfür vorgesehener Antrieb ist nicht näher dargestellt.

Ferner können die Legebarren 8-13 so bewegt werden, daß die an ihnen befestigten Lochnadeln durch Nadelgassen an den Wirknadelbarren 3, 4 schwingen. Dies ist bezogen auf die Darstellung der Figur aus der in der Figur dargestellten Grundposition nach rechts bzw. nach links. Auch der hierfür notwendige Antrieb ist nicht extra dargestellt.

Die Hebel 14, die die beiden linken Legebarren 8, 9 tragen, sind an einer Traverse 16 befestigt. Die Traverse 16 ist auf einem Führungsschlitten 17 angeordnet, der auf Schienen 18 verlagerbar ist. Die Schienen 18 sind quer zur Versatzrichtung, d.h. quer zur Breitenrichtung der Kettenwirkmaschine 1 angeordnet. Zweckmäßigerweise wird man über die Breite der Kettenwirkmaschine mehrere Schlitten 17 mit entsprechenden Schienen 18 vorsehen, beispielsweise einen pro Legebarrenhebel, so daß die Traverse 16 in Breitenrichtung ausreichend unterstützt ist.

In ähnlicher Weise sind die Legebarrenhebel 15 an einer Traverse 19 befestigt, die auf einem Schlitten 20 angeordnet ist, der auf Schienen 21 verlagerbar ist. Die Schienen 21 weisen die gleiche Ausrichtung wie die Schienen 18 auf.

Eine Haupttraverse 22 ist etwa in der Mitte des Maschinengestells 2 angeordnet. Die Haupttraverse 22 ist ortsfest am Maschinengestell 2 befestigt.

Eine Gewindespindel 23 weist einen ersten Gewindeabschnitt 24 auf, der mit einer Gewindebuchse 25 in Eingriff steht, die mit der ersten Traverse 16 verbunden ist. Ferner weist die Gewindespindel 23 einen zweiten Gewindeabschnitt 26 auf, der mit einer Gewindebuchse 27 in Eingriff steht, die mit der zweiten Traverse 19 verbunden ist.

Die Gewindeabschnitte 24, 26 haben entgegengesetzt gerichtete Steigungen. Das gleiche gilt für die Gewindebuchsen 25, 27. Wenn nun die Gewindespindel 23 in eine Richtung gedreht wird, dann wird die erste Traverse 16 (bezogen auf die Darstellung der Figur) nach rechts bewegt und die zweite Traverse 19 nach links. Die beiden Traversen 16, 19 nähern sich also der Haupttraverse 22 an. Wenn die Gewindespindel 23 in die entgegengesetzte Richtung gedreht wird, dann werden die beiden Traversen 16, 19 von der Haupttraverse 22 entfernt.

Wenn die beiden Gewindeabschnitte 24, 26 die gleiche Steigungshöhe haben, dann erfolgt die Bewegung der Traversen 16, 19 relativ zur Haupttraverse 22 symmetrisch, d.h. auch die Legebarren 8, 9 bzw. 10, 11 werden symmetrisch zu einer Mittelebene 29 verlagert. Man kann durch Verdrehen der Gewindespindel 23 auf einfache Weise dafür sorgen, daß die Legebarren 8, 9 bzw. 10, 11 den Wirknadelbarren 3, 4 nachgeführt werden, wenn die Wirknadelbarren 3, 4 verstellt werden.

Die Gewindespindel 23 ist an der Haupttraverse in Lagern 30, 31 gelagert. Ein Axialanschlag 32 sorgt dafür, daß sich die Gewindespindel 23 nicht in Richtung ihrer Längserstreckung verlagern kann.

In vielen Fällen wird es ausreichen, eine einzige Gewindespindel 23 etwa in der Mitte der Traversen 16, 19, 22 anzuordnen. In manchen Fällen kann es allerdings sinnvoll sein, mehrere Gewindespindeln 23 über die Breite der Kettenwirkmaschine 1 zu verteilen. In diesem Fall ist es sinnvoll, die Gewindespindeln 23 mit Verbindungsmitteln zu verbinden, beispielsweise einem Zahnriemen 33 oder einer Kette, die über Kettenräder 34 geführt sind, die mit den jeweiligen Gewindespindeln 23 drehfest verbunden sind. In diesem Fall werden die Traversen 16, 19 über ihre Länge an mehreren Positionen verteilt mit einer Kraft zur Verlagerung beaufschlagt.

## Patentansprüche

1. Kettenwirkmaschine (1) mit einem Maschinengestell (2) und mindestens zwei Legebarren(8, 9; 10,11), die Legenadeln tragen und in Versatzrichtung bewegbar sind, wobei eine Grundposition der Legebarren (8, 9; 10,11) quer zur Versatzrichtung veränderbar ist, wobei mindestens eine Legebarre (8, 9; 10, 11) an einem im Maschinengestell (2) quer zur Versatzrichtung verlagerbaren Träger (16, 19) angeordnet ist, der durch einen Zentralantrieb (23, 28) positionierbar ist, **dadurch gekennzeichnet, daß** zwei Legebarren (8, 9; 10, 11) jeweils an einem Träger (16; 19) angeordnet sind, wobei die Träger (16, 19) durch den Zentralantrieb (23, 28) gegensinnig bewegbar sind.

2. Kettenwirkmaschine nach Anspruch 1, **dadurch gekennzeichnet, daß** der Träger (16, 19) als Traverse ausgebildet ist, die auf mindestens zwei Schlitten (17, 20) montiert ist, die auf Führungsschienen (18, 21) verschiebbar sind.

3. Kettenwirkmaschine nach Anspruch 1 oder 2, **dadurch gekennzeichnet, daß** der Zentralantrieb mindestens eine Gewindespindel (23) aufweist, die in eine Gewindebuchse (25, 27) am Träger (16, 19) eingreift und zumindest in Richtung ihrer Längserstreckung ortsfest am Maschinengestell (2) gehalten ist.

4. Kettenwirkmaschine nach Anspruch 3, **dadurch gekennzeichnet, daß** die Gewindespindel (23) zwei gegenläufig gerichtete Gewindeabschnitte (24, 26) aufweist, die in Gewindebuchsen (25, 27) an den Trägern (16, 19) mit entsprechend entgegengesetzt gerichteten Gewinden eingreifen.

5. Kettenwirkmaschine nach Anspruch 3 oder 4, **dadurch gekennzeichnet, daß** die Gewindespindel (23) in einer im Maschinengestell (2) fixierten Haupttraverse (22) gelagert ist.

6. Kettenwirkmaschine nach einem der Ansprüche 3 bis 5, **dadurch gekennzeichnet, daß** in Versatzrichtung verteilt mindestens zwei Gewindespindeln (23) angeordnet sind, die über Verbindungsmittel (32) synchron miteinander gekuppelt sind.

## Claims

1. Warp knitting machine (1) with a machine stand (2) and with at least two lay bars (8, 9; 10, 11) which carry lay needles and are movable in the shift direction, a basic position of the lay bars (8, 9; 10, 11) being variable transversely with respect to the shift direction, at least one lay bar (8, 9; 10, 11) being arranged on a carrier (16, 19) which is displaceable in the machine stand (2) transversely with respect to the shift direction and which can be positioned by means of a central drive (23, 28), **characterized in that** two lay bars (8, 9; 10, 11) are arranged in each case on one carrier (16; 19), the carriers (16, 19) being movable contradirectionally by means of the central drive (23, 28).

2. Warp knitting machine according to Claim 1, **characterized in that** the carrier (16, 19) is designed as a crossmember which is mounted on at least two slides (17, 20) which are displaceable on guide rails (18, 21).

3. Warp knitting machine according to Claim 1 or 2, **characterized in that** the central drive has at least one threaded spindle (23) which engages into a threaded bush (25, 27) on the carrier (16, 19) and which is held fixedly, at least in the direction of its longitudinal extent, on the machine stand (2).

4. Warp knitting machine according to Claim 3, **characterized in that** the threaded spindle (23) has two threaded portions (24, 26) which are contradirectional and which engage into threaded bushes (25, 27) on the carriers (16, 19) by means of correspondingly contradirectional threads.

5. Warp knitting machine according to Claim 3 or 4, **characterized in that** the threaded spindle (23) is mounted in a main crossmember (22) fixed in the machine stand (2).

6. Warp knitting machine according to one of Claims 3 to 5, **characterized in that** at least two threaded spindles (23) are arranged, distributed in the shift direction, and are coupled synchronously to one another via a connection means (32).

## Revendications

1. Métier à tricoter chaîne (1) comprenant un bâti de machine (2) et au moins deux barres à passettes (8, 9 ; 10, 11), qui portent des aiguilles et qui son déplaçables dans la direction de décalage, une position de base des barres à passettes (8, 9 ; 10, 11) pouvant être modifiée transversalement à la direction de décalage, au moins une barre à passettes (8, 9 ; 10, 11) étant disposée sur un support (16, 19) pouvant être déplacé dans le bâti de la machine (2) transversalement à la direction de décalage, qui peut être positionné par un entraînement central (23, 28), **caractérisé en ce que** deux barres à passettes (8, 9 ; 10, 11) sont disposées à chaque fois sur un support (16 ; 19), les supports (16, 19) pouvant être déplacés en sens opposé par l'entraînement central (23, 28).

2. Métier à tricoter chaîne selon la revendication 1, **caractérisé en ce que** le support (16 ; 19) est réalisé sous forme de traverse qui est montée sur au moins deux chariots (17, 20), qui peuvent être déplacés sur des rails de guidage (18, 21).

3. Métier à tricoter chaîne selon la revendication 1 ou 2, **caractérisé en ce que** l'entraînement central présente au moins une broche filetée (23) qui vient en prise dans une douille filetée (25, 27) sur le support (16, 19), et qui est maintenue au moins dans la direction de son étendue longitudinale de manière fixée sur le bâti de la machine (2).

4. Métier à tricoter chaîne selon la revendication 3, **caractérisé en ce que** la broche filetée (23) présente deux portions filetées (24, 26) orientées en sens opposé, qui viennent en prise dans des douilles filetées (25, 27) sur les supports (16 ; 19) avec des filetages orientés de manière opposée en conséquence.

5. Métier à tricoter chaîne selon la revendication 3 ou 4, **caractérisé en ce que** la broche filetée (23) est montée dans une traverse principale (22) fixée dans le bâti de la machine (2).

6. Métier à tricoter chaîne selon l'une quelconque des revendications 3 à 5, **caractérisé en ce qu'**au moins deux broches filetées (23) sont disposées de manière répartie dans la direction de décalage, lesquelles sont accouplées l'une à l'autre de manière synchronisée par le biais de moyens de connexion (32).
